# EUROPÄISCHE PATENTSCHRIFT

(11) **EP 1 052 727 B1**
(45) Veröffentlichungstag und Bekanntmachung des Hinweises auf die Patenterteilung: **19.08.2009**
(21) Anmeldenummer: 00109735.1
(22) Anmeldetag: 08.05.2000
(51) Int. Cl.: H01R 4/24, H01R 13/03

(54) **Schneidklemmkontakt und Verbindungsklemme**
Insulation displacement contact and connection terminal
Contact autodénudant et borne de connexion

(30) Priorität: 11.05.1999 DE 19921768
(43) Veröffentlichungstag der Anmeldung: 15.11.2000
(73) Patentinhaber: SIEMENS AKTIENGESELLSCHAFT, 80333 München (DE)
(72) Erfinder: Herrmann, Johann, Dipl.-Ing. (FH), 84066 Mallersdorf-Pfaffenberg (DE); Weissberger, Günther, Dipl.-Ing. (FH), 93309 Kelheim (DE)

(56) Entgegenhaltungen:
- DE-A- 1 942 643
- DE-A- 2 842 301

## Beschreibung

Die Erfindung bezieht sich zunächst auf einen Schneidklemmkontakt, beispielsweise für Reihenklemmen, der an einem Verbindungsbügel einen geschlitzten, federnden Kontaktbereich als Kontaktierungsschlitz aufweist. Derartige Schneidklemmkontakte sind bekannt (EP-B1-0 459 144). Hierbei ist es bekannt, messerartig ausgeformte Bereiche zum Aufschneiden der Isolierung einer anzuschließenden Leitung vorzusehen. In einem nachfolgenden Schlitzbereich erfolgt dann die Kontaktierung der Leitungsseele. Um die Federungseigenschaften zu verstärken, ist es auch bekannt, einen Kontaktierungsschlitz durch einen äußeren Federbügel zu umfassen und zu verstärken (DE-C1-197 32 182, entsprechend EP-A2-0 893 845).

Aus der DE 19 42 643 A ist ein Klemmelement zum lötfreien Anschluss isolierter elektrischer Leiter mit durch Schlitze gebildeten Klemmbacken, die die Isolation des Leiters bei seinem Einführen durchdringen, bekannt. Das Klemmelement weist zwei Streifen auf, die mechanisch, beispielsweise durch eine Schweißverbindung, miteinander verbunden sind. Die Streifen weisen unterschiedliche Funktionen auf. Der erste Streifen weist einen Klemmschlitz auf, der zur Durchtrennung der Isolierung des einzuführenden Leiters ausgebildet ist. Dabei weist der erste Streifen zur Verbesserung der Kontakteigenschaften des Klemmelementes ein elektrisch gut leitendes aber schlechtere Federeigenschaften aufweisendes Material auf. Der zweite Streifen weist keinen Messerbereich auf, da dieser lediglich die Funktion einer Zugentlastung und als tragendes Teil zu erfüllen hat. Somit weist der zweite Streifen ein Material mit guten federelastischen Eigenschaften, aber schlechtere elektrischer Leitfähigkeit auf. Nachteilig ist die Durchtrennung der Isolierung eines Leiters, da diese lediglich von dem Messerbereich eines Streifens abhängt.

Aus der DE 28 42 301 A ist ein Klemmelement zum löt- und abisolierfreien Anschluss elektrischer Leiter bekannt. Das Klemmelement weist unter anderem zwei Metallstreifen auf, die aus unterschiedlichen Materialien gebildet sind. Das Material des ersten Streifens weist gute Federeigenschaften auf, während das Material des zweiten Streifens eine gute elektrische Leitfähigkeit aufweist. Der erste Streifen weist die Form eines U-förmigen Bügels auf, während der zweite Streifen eine abgekröpfte Zunge aufweist. Zwischen den Innenseiten der Schenkel des U-förmigen Bügels und den Außenseiten der abgekröpften Zunge entstehen beim Aneinanderfügen der beiden Streifen zwei Klemmschlitze, die sich zum abisolier- und lötfreien Anschluss elektrischer Leiter eignen. Nachteilig ist hierbei, dass nur ein Messerbereich vorgesehen ist, der durch das Zusammenspiel der beiden Streifen gebildet wird.

Der Erfindung liegt die Aufgabe zugrunde, einen Schneidklemmkontakt der geschilderten Art so zu verbessern, daß er in seiner Einbauebene besonders schmal ausgeführt werden kann und daß eine besonders sichere Freilegung der elektrisch leitenden Seele eines Leiters gewährleistet.

Die Lösung der geschilderten Aufgabe erfolgt durch einen Schneidklemmkontakt nach Anspruch 1. Hierbei ist der Verbindungsbügel zumindest im Bereich des Kontaktierungsschlitzes geschichtet ausgebildet. Die Schichten lassen sich unterschiedlich ausführen und auf elektrische Leitfähigkeit, mechanische Schneidenfestigkeit und Federungseigenschaften günstig abstimmen. Ein derartiger Schneidklemmkontakt benötigt keine außenliegenden Federn, so daß er in seiner Einbauebene besonders schmal ausgeführt werden kann. Die einzelnen Schichten können nach Anzahl und Spezialisierung auf jeweilige Anforderungen optimal abgestimmt werden. Die Schichten weisen stirnseitig Messerbereiche auf, wobei der Messerbereich einer ersten Schicht gegenüber dem Messerbereich einer zweiten Schicht zurückgesetzt angeordnet ist.

Die Schichten des Verbindungsbügels können aus Einzelelementen bestehen, die mechanisch miteinander verbunden sind. Dies kann durch Umbördeln, Verkleben oder Vernieten oder durch andere geeignete Techniken erfolgen.

Der Schneidklemmkontakt kann in seinem geschichteten Verbindungsbügel einen Kontaktierungsschlitz bilden, der eingangsseitig zu zwei benachbarten Messern ausgestaltet ist. Nach einer Weiterbildung können die Schenkel des Kontaktierungsschlitzes aufeinander zu gewölbt sein, um ein Auseinandertreiben der Schenkelenden beim Einführen einer dickeren Leitung entgegenzuwirken.

Eine Verbindungsklemme läßt sich mit zumindest einem Schneidklemmkontakt in einer der geschilderten Ausführungen aufbauen. Die Verbindungsklemme kann auch als Reihenklemme ausgeführt sein.

Die Erfindung soll nun anhand eines in der Zeichnung wiedergegebenen Ausführungsbeispiels näher erläutert werden:

In der Zeichnung ist ein Schneidklemmkontakt wiedergegeben, an dessen Verbindungsbügel 1 zwei geschlitzte, federnde Kontaktbereiche als Kontaktierungsschlitze 2,3 ausgebildet sind. Der Verbindungsbügel 1 ist zumindest im Bereich eines Kontaktierungsschlitzes 2 bzw. 3 geschichtet ausgebildet. Die Schichten 4,5 sind unterschiedlich auf elektrische Leitfähigkeit, mechanische Schneidenfestigkeit und Federungseigenschaften abgestimmt. So ist im Ausführungsbeispiel die Schicht 4 auf Schneidenfestigkeit abgestimmt sowie auf Federungseigenschaften. Die Schicht 5 ist auf gute elektrisch leitende Eigenschaft abgestimmt. Die Schicht 4 bildet einen Messerbereich 6 aus hartem Material, durch den die Isolierung einer einzuführenden Leitung leicht aufgeschnitten werden kann. In einem nachfolgenden Messerbereich 7 der elektrisch gut leitenden Schicht 5 kann die Isolation einer einzuführenden Leitung auseinandergedrückt werden und Kontakt zur Seele der Leitung hergestellt werden. Der nachfolgende Schlitzbereich kann stumpf ausgeführt sein und zur Leitungsseele damit breiten und guten Kontakt geben. Der Messerbereich 6 der Schicht 4 kann, wie im Ausführungsbeispiel, vorteilhaft gegen den Messerbereich 7 der Schicht 5 im Schlitz zurückgesetzt sein, so daß die Leitungsseele vor den scharfen Messern 6 der Schicht 4 geschützt ist. Verständlicherweise können auch mehrere Schichten verwendet werden.

Die Schichten 4,5 des Verbindungsbügels 1 können aus Einzelelementen bestehen, die mechanisch miteinander verbunden sind. Im Ausführungsbeispiel sind hierzu Verbindungsklammern 8 vorgesehen. Die Einzelelemente können allgemein durch Umbördeln verbunden werden. Die Einzelelemente können auch in anderen Verbindungstechniken, beispielsweise durch Verkleben oder Vernieten, verbunden sein. Im Ausführungsbeispiel bildet der geschichtete Verbindungsbügel 1 einen Kontaktierungsschlitz 2 bzw. 3 mit jeweils eingangsseitig ausgebildetem Messerschlitz zwischen einander gegenüberstehenden Messerbereichen 6 bzw. 7.

Im Ausführungsbeispiel sind die Schenkel des Kontaktierungsschlitzes 2 bzw. 3 aufeinander zu gewölbt veranschaulicht. Durch diese Ausführung wird dem Auseinandertreiben der Schenkelenden bei dicken einzuführenden Leitungen entgegengewirkt.

Eine Verbindungsklemme läßt sich mit zumindest einem Schneidklemmkontakt nach einer der geschilderten Ausführungen leicht aufbauen. Insbesondere kann die Verbindungsklemme als Reihenklemme ausgestaltet sein.

## Patentansprüche

1. Schneidklemmkontakt, beispielsweise für Reihenklemmen, der an einem Verbindungsbügel einen geschlitzten, federnden Kontaktbereich als Kontaktierungsschlitz (2,3) aufweist, wobei der Verbindungsbügel (1) zumindest im Bereich des Kontaktierungsschlitzes (2;3) geschichtet ausgebildet ist, wobei die Schichten (4,5) unterschiedlich auf elektrische Leitfähigkeit, mechanische Schneidenfestigkeit und Federungseigenschaften abgestimmt sind, **dadurch gekennzeichnet, daß** die Schichten (4, 5) stirnseitig Messerbereiche (6, 7) aufweisen, wobei der Messerbereich (6) der ersten Schicht (4) gegenüber dem Messerbereich (7) der zweiten Schicht (5) zurückgesetzt angeordnet ist.

2. Schneidklemmkontakt nach Anspruch 1, **dadurch gekennzeichnet, daß** die Schichten (4,5) des Verbindungsbügels (1) aus Einzelelementen besteht, die mechanisch miteinander verbunden sind.

3. Schneidklemmkontakt nach Anspruch 2, **dadurch gekennzeichnet, daß** die Einzelelemente (4,5) durch Umbördeln verbunden sind.

4. Schneidklemmkontakt nach Anspruch 2, **dadurch gekennzeichnet, daß** die Einzelelemente (4,5) durch Kleben verbunden sind.

5. Schneidklemmkontakt nach Anspruch 2, **dadurch gekennzeichnet, daß** die Einzelelemente (4,5) vernietet sind.

6. Schneidklemmkontakt nach einem der vorhergehenden Ansprüche, **dadurch gekennzeichnet, daß** der Verbindungsbügel (1) einen geschichteten Bereich beim Kontaktierungsschlitz (2;3) mit eingangsseitig ausgebildetem Messerschlitz (6;7) bildet.

7. Schneidklemmkontakt nach einem der vorhergehenden Ansprüche, **dadurch gekennzeichnet, daß** die Schenkel des Kontaktierungsschlitzes (2;3) aufeinander zu gewölbt sind.

8. Verbindungsklemme mit zumindest einem Schneidklemmkontakt nach einem dervorhergehenden Ansprüche.

9. Reihenklemme mit zumindest einem Schneidklemmkontakt nach einem der vorhergehenden Ansprüche.

## Claims

1. Insulation displacement contact, for instance for modular terminals, comprising a slotted, sprung contact area on a connecting bracket as a contacting slot (2; 3), with the connecting bracket (1) being embodied in a layered fashion at least in the area of the contacting slot (2, 3), with the layers (4, 5) being attuned differently to electrical conductance, mechanical cutting resistance and spring properties, **characterized in that**
the layers (4, 5) have cutter regions on their front side, with the cutter region (6) of the first layer (4) being arranged set back compared with the cutter region (7) of the second layer (5).

2. Insulation displacement contact according to claim 1, **characterized in that** the layers (4, 5) of the connecting bracket (1) consist of individual elements, which are mechanically connected to one another.

3. Insulation displacement contact according to claim 2, **characterized in that** the individual elements (4, 5) are connected by means of edge flanging.

4. Insulation displacement contact according to claim 2, **characterized in that** the individual elements (4, 5) are connected by means of adhesive.

5. Insulation displacement contact according to claim 2, **characterized in that** the individual elements (4, 5) are riveted.

6. Insulation displacement contact according to one of the preceding claims, **characterized in that** the connecting bracket (1) forms a layered region with the contacting slot (2; 3) with a cutter slot (6; 7) embodied on the entry side.

7. Insulation displacement contact according to one of the preceding claims, **characterized in that** the arms of the contacting slot (2; 3) are curved towards one another.

8. Connecting bracket with at least one insulation displacement contact according to one of the preceding claims.

9. Serial terminal comprising at least one insulation displacement contact according to one of the preceding claims.

## Revendications

1. Raccord à borne guillotine, par exemple pour barrettes à bornes, qui présente sur un étrier de liaison une zone de contact fendue et élastique comme fente de mise en contact (2, 3), l'étrier de liaison (1) étant conçu avec des couches au moins dans la zone de la fente de mise en contact (2; 3), les couches (4, 5) étant adaptées différemment à la conductibilité électrique, à la résistance mécanique des lames et aux propriétés de suspension élastique, **caractérisé en ce que** les couches (4, 5) présentent côté avant des zones de couteau (6, 7), la zone de couteau (6) de la première couche (4) étant disposée en retrait par rapport à la zone de couteau (7) de la seconde couche (5).

2. Raccord à borne guillotine selon la revendication 1, **caractérisé en ce que** les couches (4, 5) de l'étrier de liaison (1) sont constituées d'éléments individuels qui sont reliés mécaniquement les uns aux autres.

3. Raccord à borne guillotine selon la revendication 2, **caractérisé en ce que** les éléments individuels (4, 5) sont reliés par rabattement.

4. Raccord à borne guillotine selon la revendication 2, **caractérisé en ce que** les éléments individuels (4, 5) sont reliés par collage.

5. Raccord à borne guillotine selon la revendication 2, **caractérisé en ce que** les éléments individuels (4, 5) sont rivés.

6. Raccord à borne guillotine selon l'une quelconque des revendications précédentes, **caractérisé en ce que** l'étrier de liaison (1) forme une zone avec des couches sur la fente de mise en contact (2; 3) avec une fente de couteau (6; 7) conçue côté entrée.

7. Raccord à borne guillotine selon l'une quelconque des revendications précédentes, **caractérisé en ce que** les branches de la fente de mise en contact (2; 3) sont courbées les unes vers les autres.

8. Borne de connexion comprenant au moins un raccord à borne guillotine selon l'une quelconque des revendications précédentes.

9. Barrette à bornes comprenant au moins un raccord à borne guillotine selon l'une quelconque des revendications précédentes.
